# FASCICULE DE BREVET EUROPEEN

(11) **EP 0 029 808 B1**
(45) Date de publication et mention de la délivrance du brevet: **13.04.1983**
(21) Numéro de dépôt: 80810353.5
(22) Date de dépôt: 18.11.1980
(51) Int. Cl.: B65H 69/06, B65H 69/08

(54) **Procédé pour rattacher deux brins d'un fil et dispositif pour la mise en oeuvre de ce procédé**
Verfahren zum Verbinden von zwei Fadenenden und Vorrichtung zur Durchführung dieses Verfahrens
Method of splicing two ends of yarn, and device for carrying out this method

(30) Priorité: 23.11.1979 CH 10448/79
(43) Date de publication de la demande: 03.06.1981
(73) Titulaire: FOMENTO DE INVERSIONES INDUSTRIALES SA., Barcelona 2 (ES)
(72) Inventeur: Zurcher, Erwin, CH-1219 LE Lignon (CH); Negaty-Hindi, Guy, CH-1213 Onex (CH); Pujol, Carlos, Barcelone (ES)
(74) Mandataire: Dousse, Blasco

## Description

La présente invention concerne un procédé pour rattacher deux brins de fil dans lequel, en premier lieu, on détord une portion desdits brins, cette détorsion créant une surtorsion dans le reste desdits brins, les brins étant coupés de façon à former une barbe de fibres à l'extrémité de chaque brin; en second lieu, on amène en contact les extrémités des deux brins à rattacher en faisant interpénétrer les fibres des deux barbes et, en troisième lieu, on tord mutuellement lesdites extrémités de façon à recréer la torsion du fil et à lier les deux brins entre eux. L'invention concerne aussi un dispositif pour la mise en oeuvre du procédé ledit dispositif étant conçu pour disposer les fibres de chaque barbe sensiblement dans un plan selon une forme allongée, pour mettre les deux barbes l'une sur l'autre et faire pénétrer une partie des fibres de la zone d'extrémité de chaque barbe dans l'autre barbe.

La rattache de fils est une opération courante, notamment sur les bobinoires. Elle intervient également sur les métiers à tricoter, à tisser, ainsi que sur certains métiers à filer à extrémités libérées. Depuis très longtemps cette opération est effectuée en nouant les deux extrémités de fils à rattacher, de sorte qu'un défaut apparaît ensuite dans le tissu.

On a déjà proposé des solutions pour remplacer les noeuds par des rattaches invisibles se rapprochant le plus possible du filage. La principale difficulté de telles solutions réside dans l'obtention d'une résistance suffisante du fil à la traction. En effet, dans le cas du noeud, la résistance correspond sensiblement à celle du fil, tandis que dans le cas d'une rattache invisible dans laquelle les fils sont tordus mutulle- ment, cette résistance ne peut pratiquement pas être égale à celle du fil. Cependant, une solution de ce type ne peut être acceptable que si la résistance de la rattache est au moins égale à 80% de la résistance initiale du fil.

Parmi les solutions proposées, on peut mentionner le procédé correspondant au préambule de la revendication 1 (brevet US 3 903 680), dans lequel les brins de fil sont détordus, puis les fibres d'une extrémité sont écartées pour former un cône après quoi l'autre extrémité est introduite dans l'extrémité ouverte et ses fibres sont à leur tour écartées de sorte qu'elles s'interpénètrent avec les fibres de l'extrémité initialement ouverte. Ces deux extrémités sont alors tordues mutuellement pour recréer la torsion du fil et lier les deux brins l'un à l'autre. Ce procédé permet d'obtenir de bons résultats suivant la grosseur des fils ainsi que la matière de ces fils. Par contre, avec certains fils et notamment des fils relativement gros formés de fibres synthétiques, certaines difficultés apparaissent, notamment en raison de la densité de fibres qui rend leur interpénétration difficile et également en raison de la torsion rémanente des fibres.

On a également proposé des procédés pneumatiques pour entrémêler les fibres des deux brins à rattacher. C'est ainsi que les brevets US 3 306 020, 3 407 583 et 3 487 618 proposent diverses solutions selon lesquelles on place les extrémités détordues des fils à rattacher dans une chambre et on crée un écoulement d'air turbulent destiné à entremêler les fibres des deux extrémités de manière à former une zone de rattache des deux brins. L'aspect d'une telle rattache n'est pas ressemblant à celui du fil et la résistance d'une telle rattache se situe en général à peine au-dessus de la moitiée de la résistance initiale du fil.

Le but de la présente invention est de remédier aux inconvénients de ces solutions et de permettre d'effectuer des rattaches pratiquement invisibles et de résistance élevée, notamment pour des fils de gros titres faits de fibres synthétiques.

A cet effet, la présente invention a pour objet tout d'abord un procédé pour rattacher deux brins de fil dans lequel, en premier lieu, on détord une portion desdits brins, cette détorsion créant une surtorsion dans le reste desdits brins, les brins étant coupés de façon à former une barbe de fibres à l'extrémité de chaque brin; en second lieu, on amène en contact les extrémités des deux brins à rattacher en faisant interpénétrer les fibres des deux barbes et, en troisième lieu, on tord mutuellement lesdites extrémités de façon à recréer la torsion du fil et à lier les deux brins entre eux. Ce procédé est caractérisé par le fait que, après avoir détordu une portion des deux brins à rattacher, on dispose les fibres de chaque barbe sensiblement dans un plan selon une forme allongée dont la largeur maximum est sensiblement supérieure au diamètre du fil et se situe dans une zone proche de la base de la barbe, puis diminue jusqu'à son extrémité; on effectue la coupe précitée de l'extrémité de la barbe à une longueur donnée à partir de sa base; on met les deux barbes l'une sur l'autre pour que l'extrémité de chacune d'entre elles se trouve vis-à-vis de la zone la plus large de l'autre barbe, et on fait pénétrer une partie de fibres de la zone d'extrémité de chaque barbe dans l'autre barbe.

Cette invention a également pour objet un dispositif pour la mise en oeuvre de ce procédé, ce dispositif étant conçu pour disposer les fibres de chaque barbe sensiblement dans un plan selon une forme allongée, pour mettre les deux barbes l'une sur l'autre et faire pénétrer une partie des fibres de la zone d'extrémité de chaque barbe dans l'autre barbe. Ce dispositif est caractérisé par le fait qu'il comporte deux platines mobiles entre deux positions, l'une où elles sont écartées et l'autre où elles sont adjacentes, chaque platine comportant une surface plane bordée latéralement par deux rebords et dont une extrémité est adjacent à une fente de distribution reliée à une source d'air sous pression, un logement cylindrique débouchant dans cette surface plane et recevant un cône dont la pointe est adjacente à cette surface, ce logement étant relié à ladite source par un conduit débouchant latéralement et dirigé contre l'axe dudit cône, lesdites fentes de distribution étant à des extrémités opposées de ces platines lorsqu'elles sont adjacentes l'une à l'autre.

L'avantage de l'invention réside dans le fait qu'elle permet notamment d'obtenir d'exel- lents résultats sur le plan de la résistance comme sur celui de l'aspect avec des fils relativement gros et spécialement lorsqu'ils sont formés de fibres synthétiques dans lesquelles la torsion rémanente se manifeste davantage qu'avec des fibres naturelles.

Le dessin annexé illustre, schématiquement et à titre d'exemple, une forme d'exécution du dispositif pour la mise en oeuvre de ce procédé.
La fig. 1 est une vue en perspective des éléments essentiels de ce dispositif.
La fig. 2 est une vue en coupe agrandie d'un détail de la fig. 1.
La fig. 3 est une vue selon III-III de la fig. 2.
La fig. 4 est un schéma de fonction.

Le dispositif illustré par la fig. 1 présente un bâti 1 qui comporte deux supports 2 et 3 montés pivotant dans le bâti 1 par l'intermédiaire de deux arbres creux 4 et 5. Ces deux supports 2 et 3 sont reliés l'un à l'autre par une bielle 6 dont les extrémités sont articulées aux supports par des arbres 7 et 8 parallèles aux arbres creux 4 et 5. L'arbre 8 est encore associé à la tige 9 d'un vérin 10 destiné à faire pivoter les supports, reliés cinématiquement par la bielle 6 autour des axes des arbres creux 4 et 5, de manière à déplacer les supports de la position illustrée par la fig. 1 à une position dans laquelle les supports 2 et 3 sont alignés.

Les deux arbres creux 4 et 5 livrent passage à deux autres arbres 11 et 12 qui s'étendant jusque derrière le bâti 1. Chaque arbre 11 et 12 est solidaire d'un pignon 13, respectivement 14. Ces pignons sont reliés par une courroie crantée 15. L'extrémité avant de chaque arbre 1 1, 12 traverse un des supports 2, respectivement 3 et est solidaire d'un pignon conique 16, respectivement 17 en prise avec deux pignons coniques 18, respectivement 19. Chaque pignon conique 18, 19 est solidaire d'une broche 20, respectivement 21 montée entre deux flasques parallèles 2a, 2b respectivement 3a, 3b des supports 2 et 3. Chaque broche 20, 21 se termine par un disque 22 respectivement 23 fendu radialement. L'extrémité arrière de l'arbre 11 est encore solidaire d'un second pignon 24 en prise avec une crémaillère 25 solidaire de la tige 26 d'un vérin 27. Ce mécanisme d'entraînement 24 à 27 sert à commander la rotation des broches 20 et 21 en sens contraires l'une de l'autre, la broche 21 étant entraînée grâce à la courroie 15 reliant les pignons 13 et 14.

Deux tubes d'aspiration 28, 29 respectivement 30, 31 sont fixés dans le bâti 1 de part et d'autre de chaque support 2 respectivement 3. Ces tubes sont reliés à l'admission d'un ventilateur VE, et sont disposés deux à deux de manière qu'un fil tendu entre chaque paire de tubes d'aspiration appuie contre le bord des disques 22, respectivement 23 et passe adjacent à une platine 32, respectivement 33. Chaque platine 32, 33 est solidaire du support 2, respectivement 3.

Le détail de ces platines est illustré par les fig. 2 et 3 auxquelles on se référera pour la suite de cette description. Etant donné qu'elles sont identiques, seule l'une d'elles sera décrite. La platine est en un matériau isolant, par exemple en une matière plastique. Sa face supérieure présente un canal central 34 dont le fond sert de surface d'appui pour l'étalement des fibres formant la barbe de l'extrémité du brin du fil à rattacher. La profondeur de ce canal est de l'ordre de 0,3 mm. La surface de la platine 32 bordant le canal 34 est recouverte d'une couche 35 d'une matière plastique plus souple que celle du bloc et destinée à jouer le rôle de joint d'étanchéité lorsque les deux blocs sont dans la position illustrée par la fig. 2. L'épaisseur de la couche 35 est de l'ordre de 0,1 mm. Cette platine 32 comporte encore un conduit d'admission 36 relié à une source d'air sous pression VE₂ (fig. 1) susceptible d'être réchauffé à l'aide d'une résistance électrique 38. Ce conduit d'admission 36 communique avec une chambre de distribution 39 qui débouche au niveau de la surface d'appui délimitant le fond du canal 34 en formant une buse 40 à travers une fente dont la longueur correspond sensiblement à la largeur du canal 34 et dont une des lèvres 41 parallèle au fond du canal 34, maintient le jet de la buse 40 le long de ta surface d'appui du canal 34. La fig. 3 montre que la largeur de ce canal n'est pas constante. Si l'on observe à partir de la sortie de la buse 40, on voit qu'il s'élargit sur environ 1/4 à 1/5 de sa longueur d'environ 40% de sa largeur initiale et qu'ensuit il revient progressivement à cette largeur initiale sur le reste de sa longeur.

La surface d'appui du fond du canal 34, dans sa partie correspondant à la portion où ce canal s'élargit à la sortie de la buse 40, présente un ouverture qui correspond à un logement cylindrique 42 quie traverse la platine 32 perpendiculairement au fond du canal 34. Ce logement cylindrique 42 reçoit une tige 43 ajustée par frottement et dont l'extrémité supérieure se termine par un cône 44 dont la pointe arrive juste au niveau du fond du canal 34. Un conduit 45 centré sur l'axe du cône 44 et situé à environ 1/3 de la hauteur de ce cône depuis sa base fait communiquer le logement cylindrique 42 avec la chambre de distribution 39.

Cette platine 32 comporte encore une série de conducteurs électriques 46 disposées transversalement au canal 34 et espacés longitudinalement. Ces conducteurs électriques sont situés à proximité de la surface d'appui du fond du canal 34 et sont noyés dans la matière plastique de la platine 32 de sorte qu'un diélectrique sépare ces conducteurs électriques 46 de cette surface d'appui. Ces conducteurs sont reliés à un générateur électrostatique GE.

Entre les quatre conducteurs 46 en partant de l'extrémité ouverte du canal 34, trois conduits 52 très fins de 0,25 mm de diamètre débouchent dans la surface d'appui du fond du canal 34 et sont reliés à la source d'air sous pression VE₂.

Chaque platine 32, 33 porte sur sa face latérale adjacente à l'extrémité du canal 34, une lame de coupe 48, respectivement 49 tandis qu'une seconde lame de coupe 50, respectivement 51 est fixée au bâti 1 dans les trajectoires respectives des lames 48, 49 décrites lors du déplacement des supports 2 et 3 de la position illustrée par la fig. 1 à la position dans laquelle les platines 32 et 33 sont amenées l'une contre l'autre.

Le processus de rattache exécuté à l'aide de ce dispositif sera maintenant décrit à l'aide des figures 1 à 3 ainsi que du schéma de fonction de la fig. 4.

Les deux brins de fil à rattacher sont amenés chacun vis-à-vis des deux tubes d'aspiration 28, 29 respectivement 30,31, tous les quatre reliés à l'admission du ventilateur VE₁, de sorte que les portions de fil tenues entre les tubes d'aspiration 28, 29 respectivement 30, 31 sont tendues et appuient contre les disques 22, respectivement 23. A ce moment, on admet que l'on est à l'instant tₒ du diagramme de la fig. 4. Sur ce diagramme, les fonctions sont indiquées par 0 et 1, 0 correspondant à une position de repos ou de départ de l'organe effectuant la fonction et 1 une position dans laquelle l'organe est écarté de sa position de repos ou de départ. De l'instant tₒ à l'instant t" la fonction a correspond à la rotation des disques 22, 23 solidaires des broches 20, 21. Durant cette rotation, les fentes radiales respectives des disques 22, 23 arrivent en face des fils tendus entre les tubes 28, 29, respectivement 30, 31 et appuyant sur la périphérie des disques 22, 23 de sorte que ces fils pénétrent dans ces fentes radiales et s'enroulent autour des broches 20, 21 en provoquant la détorsion des fils entre les tubes 28 respectivement 30 et les disques 22, respectivement 23.

A l'instant t, commence le soufflage d'air à travers la buse 40 (fonction b), le fil détordu étant appliqué contre la surface d'appui du fond du canal 34 est donc soumis à ce jet qui élimine les fibres qui ne sont pas solidaires du brin du fil enroulé autour de chaque broche 20, 21. L'air soufflé est un air chauffé par le corps de chauffe 38. Sa température est de l'ordre de 60° à 90°C et est destinée à supprimer la torsion rémanente des fibres de manière à étaler la barbe de fibres sur la surface d'appui du fond du canal 34 et pour que ces fibres restent sensiblement adjacentes au plan de cette surface. En effet, les fibres formant une barbe à l'extrémité d'n fil détordu conservent après la détorsion en partie la déformation consécutive à leur torsion et ne peuvent ainsi pas être étalées sur une surface. L'air chaud permet d'éliminer tout ou partie de la déformation des fibres. En outre, l'écoulement d'air, formé par la buse 40, adjacent au fond du canal 34 étend la barbe de fibres détordues et traitées thermiquement au fond de ce canal 34. Le jet d'air secondaire formée à travers le conduit 45 ménage entre la chambre de distribution 39 et le logement 42 est dirigé contre le cône 44 et devié dans l'écoulement d'air principal de la buse 40. Il a pour effet de créer un élargissement du jet principal et un élargissement correspondant de la barbe de fibres. Ensuite, les parois latérales du canal 34 se rétrécissent en direction de l'extrémité ouverte de ce canal et provoquent un resserrement de l'écoulement et des fibres. Ainsi, la barbe de fibres étalée au fond du canal 34 a sensiblement la forme d'une flamme, or, on verra par la suite que cette forme a une grande importance pour la qualité de la rattache.

Pour améliore le maintien des fibres contre la surface d'appui du fond du canal 34, à l'instant t₃ les conducteurs 46 sont mis sous tension (fonction c) par le générateur électrostatique GE créant un champ entre ces conducteurs 46 et le reste de l'appareil se trouvant au potential de la masse. Bien entendu, il faut que l'épaisseur du diélectrique séparant ces conducteurs du fond du canal 34 soit faible sinon les fibres ne pourraient pas se charger électrostatiquement. Dans cet exemple, l'épaisseur du diélectrique est de l'ordre de 0,3 mm. En variante on pourrait obtenir le même résultat pneumatiquement en aspirant de l'air à travers les conduits 52.

De l'instant t₄ à l'instant t₅, l'écoulement d'air à travers la buse 40 et le conduit 45 (fonction b) est arrêté et de l'instant t₅ à tₑ, les platines 32 et 33 sont amenées l'une contre l'autre (fonction d) dans la position illustrée par la fig. 2, par le pivotement des supports 2 et 3 sous l'action du vérin 10. Durant ce déplacement, les fibres des deux barbes formées, sur les platines 32 et 33 sont coupées par les lames mobiles 48, respectivement 49, rencontrant sur leur passage les lames fixes 50, respectivement 51.

Lorsque les deux platines 32 et 33 sont amenées jointivement l'une contre l'autre, les deux canaux 34 forment un seul passage ouvert aux deux extrémités. La surépaisseur résultant des couches 35 forme une ouverture d'environ 0,5 mm entre le fond de chaque canal 34 et les déflecteurs respectifs 41 permettant le passage du fil.

A l'instant tₑ, lorsque les platines 32 et 33 sont adjacentes (fonction d) commence la fonction e qui correspond à l'alimentation des conduits 52 en air sous pression. La fonction des petits jets d'air formés à la sortie de ces conduits 52 est de faire pénétrer les fibres de l'extrémité de chaque barbe dans la nappe de fibres de l'autre barbe de manière à réaliser un aiguilletage. C'est lors de cette opération que l'on peut mesurer l'importance de la forme de la flamme donnée à chaque barbe. Sans cette forme, une partie des fibres d'extrémité aiguilletées par les conduits 52 passerait à côté de la nappe de fibres de la barbe adjacente de sorte que ces fibres ne participeraient pas efficacement à la rattache et quelles sortiraient du fil rendant la rattache visible. Si la nappe dans laquelle les fibres d'extrémité de la barbe sont aiguilletés est plus large que cette extrémité, la probabilité que les fibres pénétrent dans cette nappe augmente considérablement.

Etant donné que la tension ultérieure des deux barbes de fibres superposées provoquera la déformation progressive des fibres disposées dans un plan en une forme d'hélice, et que, notamment la base de chaque barbe aura tendance à prendre en coupe transversale la forme d'un S, il est souhaitable que les extrémités respectives des fibres des barbes soient légérement déportées du côté où la barbe adjacente tend à devenir concave et à envelopper de ce fait cette extrémité pour garantir qu'elle soit ensuite complètement emprisonnée dans la barbe adjacente. En effet si l'extrémité de la barbe se trouvait au moment du début de la torsion dans une partie convexe du S formé en coupe transversale par la base de la barbe au début de la torsion, l'extrémité du fil ne serait pas emprisonnée et elle resortirait après la rattache. Ce résultat peut être obtenu en pratique en formant les canaux 34 avec une certaine dis- symètrie par rapport à l'axe longitudinal xxde chaque platine 32, 33 comme illustré par le trait mixte 34' de la fig. 3. Bien entendu, les bords du canal 34 de la platine 33 formeront un angle de 180° avec ceux de la platine 32 lorsque ces platines seront dans la position illustrée dans la fig. 2.

Or, la pénétration des fibres d'extrémité de chaque barbe dans les fibres de la barbe adjacente avant la torsion de ces barbes pour reformer le fil à l'endroit de la rattache est d'une importance primordiale. En effet, sans cette interpénétration des fibres des barbes adjacentes, la torsion des barbes aurait pour effet de refermer les barbes sur elles-mêmes de sorte qu'au lieu de recréer la structure du fil obtenue lors du filage, on aurait deux masses de fibres compactes tordues ensemble. La résistance d'un telle rattache serait très faible et ne résisterait pas à des tractions répétées ou au passage sur un guide fil.

A l'instant t₇, la fonction c correspondant au champ électrostatique est arrêtée et à l'instant t₈ les disques 22 et 23 sont ramenés à leur position de départ (fonction a), c'est-à-dire qu'ils sont entraînés en rotation en sens inverse par la course de retour de la tige 26 du vérin 27. La surtorsion induite dans chaque brin de fil enroulé autour des broches 20, respectivement 21 lors de la détorsion initiale est transférée dans les barbes dont les fibres s'interpénètrent de sorte qu'une structure très voisine du filage est créée à l'endroit de la rattache. Simultane- ment, lorsque chaque brin de fil est déroulé de sa broche respective 20, 21, il est dégagé de la fente radiale des disques 22, respectivement 23.

A l'instant tg, les fonctions d et e se terminent, c'est-à-dire que le vérin 10 ramène les supports 2 et 3 dans la position illustrée par la fig. 1 et le fil tendu entre les tubes d'aspiration 29 et 31 peut alors être dégagé de l'appareil.

Il est intéressant de noter que le processus de rattache décrit ne comporte aucun élément mécanique agissant en tant que moyen de mise en oeuvre du procédé, les moyens mécaniques n'intervenant que comme éléments de commande, donc indirectement. La qualité des rattaches obtenue ainsi que leur aspect sont excellents, la résistance de la rattache se situant en moyenne aux environs de 90% de la résistance initiale. Le procédé a été testé en particulier sur des fils formés de fibres artificielles coupées à la longueur des fibres de coton soit de l'ordre de 40 mm, représentatives des fibres formant couramment les fils synthétiques ou artificielles. La grosseur des fils était de l'ordre de 120 tex. Dans certains cas, il peut être souhaitable de chauffer entre 60°C et 90°C les brins de fils rattachés avant de les enlever de l'appareil pour éviter un certain degré de détorsion après avoir tordu les deux barbes.

## Revendications

1. Procédé pour rattacher deux brins de fil dans lequel, en premier lieu, on détord une portion desdits brins, cette détorsion créant une surtorsion dans lé reste desdits brins, les brins étant coupés de façon à former une barbe de fibres à l'extrémité de chaque brin; en second lieu, on amène en contact les extrémités des deux brins à rattacher en faisant interpénétrer les fibres des deux barbes et, en troisième lieu, on tord mutellement lesdites extrémités de façon à recréer la torsion du fil et à lier les deux brins entre eux, caractérisé par le fait que, après avoir détordu' une portion des deux brins à rattacher, on dispose les fibres de chaque barbe sensiblement dans un plan selon une forme allongée dont la largeur maximum est sensiblement supérieure au diamètre du fil et se situe dans une zone proche de la base de la barbe, puis diminue jusqu'à son extrémité; on effectue le coupe précitée de l'extrémité de la barbe à une longueur donnée à partir de sa base; on met les deux barbes l'une sur l'autre pour que l'extrémitée de chacune d'entre elles se trouve vis-à-vis de la zone la plus large de l'autre barbe, et on fait pénétrer une partie de fibres de la zone d'extrémité de chaque barbe dans l'autre barbe.

2. Procédé selon la revendication 1, caractérisé par le fait que, pour disposer les fibres des barbes dans un plan, on place ces fibres dans un écoulement gazeux adjacent à une surface d'appui plane et guidé par un canal (34) dont les bords délimitent latéralement cette surface d'appui.

3. Procédé selon la revendication 1, caractérisé par le fait que l'on chauffe les fibres de chaque barbe à une température de l'ordre de 60° à 90°C pendant que l'on dispose ces fibres dans un plan.

4. Procédé selon les revendications 2 et 3, caractérisé par le fait que l'on forme ledit écoulement de gaz à une température de l'ordre de 60° à 90°C.

5. Procédé selon la revendication 2, caractérisé par le fait que l'on ménage une ouverture (42) dans ladite surface d'appui vis-à-vis de la zone dans laquelle la barbe de fibres doit présenter sa largeur maximum et on forme un écoulement de gaz au centre de cette ouverture pour augmenter localement la largeur dudit écoulement

6. Procédé selon la revendication 1, caractérise par le fait que l'on forme un champ électrostatique pour retenir les fibres dans ledit plan.

7. Procédé selon la revendication 1, caractérisé par le fait que l'on dirige des jets d'air perpendiculaires aux plans dans lesquels sont disposées les fibres des barbes respectives à proximité des zones d'extrémités respectives de ces barbes et dirigées pour faire pénétrer une partie des fibres de chacune de ces extrémités dans les fibres de l'autre extrémité.

8. Dispositif pour la mise en oeuvre du procédé selon la revendication 1, ledit dispositif étant conçu pour disposer les fibres de chaque barbe sensiblement dans un plan selon une forme allongée, pour mettre les deux barbes l'une sur l'autre et faire pénétrer une partie des fibres de la zone d'extrémité de chaque barbe dans l'autre barbe, caractérisé par le fait qu'il comporte deux platines (32, 33) mobiles entre deux positions, l'une où elles sont écartées et l'autre où elles sont adjacentes, chaque platine comportant une surface plane (34) bordée latéralement par deux rebords et dont une extrémité est adjacent à une fente de distribution (40) reliée à une source d'air sous pression (VE_{z}), un logement cylindrique (42) débouchant dans cette surface plane (34) et recevant un cône (44) dont la pointe est adjacente à ette surface, ce logement (42) étant relié à ladite source (VE2) par un conduit (45) débouchant latéralement et dirigée contre l'axe dudit cône (44), lesdites fentes de distribution (40) étant à des extrémités opposées de ces platines (32, 33) lorsqu'elles sont adjacentes l'une à l'autre.

9. Dispositif selon la revendication 8, caractérisé par le fait que chacune desdites platines (32, 33) est en un matériau diélectrique et qu'elle présente au moins un conducteur électrique (46) situé sous-jacent à ladite surface plane (34) et relié à un générateur électrostatique (GE).

10. Dispositif selon la revendication 8, caractérisé par le fait que les rebords bordant latéralement ladite surface plane (34) d'une desdites platines (32) ménagent un canal dissymétrique par rapport à son axe longitudinal, les rebords homologues de l'autre desdites platines (33) ménageant un canal dissymétrique par rapport à son axe longitudinal présentant par rapport à l'autre desdits canaux et en position adjacent desdites platines une symétrie miroir autour d'un axe transversal coupant la partie médiane de ces canaux pour placer l'extrémité de chaque barbe vis-à-vis d'une partie de la base de la barbe adjacente qui deviendra convexe consécutivement à la torsion axiale imprimée à ces barbes.

## Patentansprüche

1. Verfahren zum Verbinden zweier Garnfäden, bei dem man erstens einen Teil der Fäden aufdreht, wobei dieses Aufdrehen in den übrigen Teilen dieser Fäden eine Überdrehung hervorruft und wobei die Fäden so geschnitten werden, daß am Ende jedes Fadens ein Fasernbart gebildet wird, bei dem man zweitens die Enden der beiden zu verbindenden Fäden in Kontakt bringt, indem man die Fasern der beiden Bärte ineinanderdringen läßt, und bei dem man drittens die Enden derart gegenseitig verdreht, daß die Garndrehung wider hergestellt wird und die beiden Fäden miteinander verbunden werden, dadurch gekennzeichnet, daß man, nachdem man einen Teil der beiden zu verbindenden Fäden aufgedreht hat, die Fasern jedes Bartes im wesentlichen in einer Ebene gemäß einer länglichen Form anordnet, deren maximale Länge wesentlich größer ist als der Durchmesser des Garnes und die sich in einer Zone nahe der Basis des Bartes befindet und dann bis zum Ende abnimmt, daß man den beschriebenen Schnitt des Endes des Bartes auf eine gegebene Länge von der Basis durchführt, daß man die beiden Bärte aufeiananderlegt, damit das Ende jedes dieser sich gegenüber der größten Zone des anderen Bartes befindet un daß man einen Teil der Fasern der äußersten Zone jedes Bartes in den anderen Bart eindrigen läßt.

2. Verfahren nach Anspruch 1, dadurch gekennzeichnet, daß man, um die Fasern der Bärte in einer Ebene anzuordnen, diese Fasern in einem Gasstrom bringt, der sich nahe einer ebenen Stützfläche befindet und von einem Kanal (34) geführt wird, dessen Wände seitlich diese Stützfläche begrenzen.

3. Verfahren nach Anspruch 1, dadurch gekennzeichnet, daß man die Fasern jedes Bartes auf eine Temperatur in der Größenordnung von 60 bis 90°C erwärmt, während man diese Fasern in einer Ebene anordnet.

4. Verfahren nach den Ansprüchen 2 und 3, dadurch gekennzeichnet, daß man diesen Gasstrom bei einer Temperatur in der Größenordnung von 60 bis 90°C bildet.

5. Verfahren nach Anspruch 2, dadurch gekennzeichnet, daß man eine Öffnung (42) in der Stützfläche gegenüber jener Zone anordnet, in der der Fasernbart seine maximale Größe haben sollte und daß man in der Mitte dieser Öffnung einen Gasstrom bildet, um örtlich die Größe des Stromes zu erhöhen.

6. Verfahren nach Anspruch 1, dadurch gekennzeichnet, daß man ein elektrostatisches Feld bildet, um die Fasern in der Ebene zu halten.

7. Verfahren nach Anspruch 1, dadurch gekennzeichnet, daß man senkrechte Luftstrahlen auf die Ebenen richtet, in denen die jeweiligen Fasern der Bärte angeordnet sind, und zwar nahe der jeweiligen Endzonen dieser Bärte, und ausgerichtet sind, um eine Teil der Fasern jedes dieser Enden in die Fasern des anderen Endes eintreten zu lassen.

8. Vorrichtung zur Durchführung des Verfahrens nach Anspruch 1, welche Vorrichtung ausgebildet ist, die Fasern jedes Bartes gemäß einer länglichen Form im wesentlichen in einer Ebene anzuordnen, die beiden Bärte aufeinanderzulegen und einen Teil der Fasern der äußersten Zone jedes Bartes in den anderen Bart eintreten zu lassen, dadurch gekennzeichnet, daß sie zwei Platten (32, 33) aufweist, die zwischen zwei Lagen beweglich sind, die eine in der sie getrennt und die andere in der sie benachbart sind, wobei jede Platte eine ebene Fläche (34) aufweist, die seitlich von zwei Rändern begrenzt ist und deren eines Ende einem, mit einer Druckluftquelle (VE₂) verbundenen Verteilungsspalt (40) benachbart ist, und eine zylindrische Lageranordnung (42) aufweist, die auf dieser ebenen Fläche (34) mündet und einen Kegel (44) aufnimmt, dessen Spitze dieser Fläche benachbart ist, wobei die Lageranordnung (42) mit der Quelle (VE₂) über eine Leitung (45) verbunden ist, die seitlich mündet und gegen die Achse des Kegels (44) gerichtet ist, und wobei die Verteilungsspalte (40) an den gegenüberliegenden Enden Dieser Platten (32, 33) sind, wenn diese einander benachbart sind.

9. Vorrichtung nach Anspruch 8, dadurch gekennzeichnet, daß jede dieser Platten (32, 33) aus einem dielektrischen Material besteht und wenigstens einen elektrischen Leiter (46) aufweist, der unterhalb der ebenen Fläche (34) angeordnet und mit einem elektrostatischen Generator (GE) verbunden ist.

10. Vorrichtung nach Anspruch 8, dadurch gekennzeichnet, daß die die ebene Fläche (34) einer der Platten (32) seitlich begrenzenden Ränder einen bezüglich der Längsachse asymmetrischen Kanal bilden, daß die entsprechenden Ränder der anderen Platte (33), die einen asymmetrischen Kanal bezüglich ihrer Längsachse bilden, zum anderen Kanal und in der benachbarten Lage der Platten eine Spiegelsymmetrie zu einer Querachse bilden, die den mittleren Teil dieser Kanäle scheidet, um das Ende jedes Bartes einem Teile der Basis des benachbarten Bartes gegenüber anzuordnen, der infolge der auf diese Bärte ausgeübten axialen Drehung gekrümmt wird.

## Claims

1. A method for splicing two sections of thread in which, in the first instance, a portion of the'said sections is untwisted, this untwisting operation causing excess twisting in the remainder of the sections, the sections being cut so as to form a beard of fibres at the end of each section, in which the ends of the two sections to be spliced are secondly brought into contact by causing the interpenetration of the fibres of the two beards and in which the said ends are thirdly reciprocally twisted in order to re-create the twisting of the thread and to connect the two sections together, characterised in that after a portion of the two sections to be spliced has been untwisted the fibres are disposed substantially in one plane in an elongate shape whose maximum width is substantially greater than the diameter of the thread and is located in a zone close to the base of the beard and then decreases towards its end, in that the above-mentioned cutting of the end of the beard is carried out at a predetermined length from its base, in that the two beards are disposed with respect to one another in such a way that the end of each of the beards is located opposite the widest zone of the end of the other beard, and in that a portion of the fibres of the end zone of each beard is caused to penetrate into the other beard.

2. A method as claimed in claim 1, characterised in that in order to dispose the fibres in one plane, these fibres are located in a gas flow adjacent to a plane support surface and guided by a duct (34) whose edges laterally define this support surface.

3. A method as claimed in claim 1, characterised in that the fibres of each beard are heated to a temperature of between 60 and 90°C whilst these fibres are being disposed in a plane.

4. A method as claimed in claims 2 and 3, characterised in that the said gas flow is formed at a temperature of between 60 and 90°C.

5. A method as claimed in claim 2, characterised in that an aperture (42) is provided in the said support surface opposite the zone in which the beard of fibres should have its maximum width and a gas flow is formed at the centre of this aperture in order to provide a local increase in the width of the said flow.

6. A method as claimed in claim 1, characterised in that an electrostatic field is formed in order to retain the fibres in the said plane.

7. A method as claimed in claim 1, characterised in that air jets are directed perpendicular to the planes in which the fibres of the respective beards are disposed, in the vicinity of the respective end zones of these beards and orientated so as to cause a portion of the fibres of each of these ends to penetrate into the fibres of the other end.

8. A device for carrying out the method as claimed in claim 1, the said device being designed to dispose the fibres of each beard substantially in one plane in an elongate shape, to dispose the two beards on one another and to cause a portion of the fibres of the end zone of each beard to penetrate into the other beard, characterised in that it comprises two plates (32, 33) which may be moved between two positions, in one of which they are spaced and in the other of which they are adjacent, each plate comprising a plane surface (34) edged laterally by two rims and one end of which is adjacent to a distribution slot (40) connected to a source of pressurized air (VE₂), a cylindrical housing (42) communicating with this plane surface (34) and receiving a cone (44) whose apex is adjacent to this surface, this housing (42) being connected to the said source (VE₂) by a conduit (45) which communicates laterally and is orientated towards the axis of the said cone (44), the said distribution slots (40) being at opposite ends of these plates (32, 33) when they are adjacent to one another.

9. A device as claimed in claim 8, characterised in that each of the said plates (32, 33) is of dielectric material and in that it has at least one electrical conductor (46) located underneath the said plane surface (34) and connected to an electrostatic generator (GE).

10. A device as claimed in claim 8, characterised in that the rims which laterally edge the said plane surface (34) of one of the said plates (32) provided a channel which is asymmetrical with respect to its longitudinal axis, the identical rims of the other of the said plates providing a channel which is asymmetrical with respect to its longitudinal axis providing with respect to the other of the said channels and in the adjacent position of the said plates a mirror symmetry about a transverse axis intersecting the median portion of these channels in order to locate the end each beard opposite a portion of the base of the adjacent beard which becomes convex following the axial twisting to which the beards are subjected.
